# EUROPÄISCHE PATENTSCHRIFT

(11) **EP 1 530 270 B1**
(45) Veröffentlichungstag und Bekanntmachung des Hinweises auf die Patenterteilung: **22.11.2006**
(21) Anmeldenummer: 04023867.7
(22) Anmeldetag: 07.10.2004
(51) Int. Cl.: H01R 31/08

(54) **Querverbinder für elektrische Geräte wie Anschlussklemmen**
Transverse connector for electrical devices like connection terminals
Connecteur transversal pour des appareils électriques comme des bornes de connexion

(30) Priorität: 04.11.2003 DE 20317158 U
(43) Veröffentlichungstag der Anmeldung: 11.05.2005
(73) Patentinhaber: Weidmüller Interface GmbH & Co. KG, 32760 Detmold (DE)
(72) Erfinder: Diekmann, Torsten, 33818 Leopoldshöhe (DE)
(74) Vertreter: Dantz, Jan Henning

(56) Entgegenhaltungen:
- EP-A- 1 347 535

## Beschreibung

Die Erfindung betrifft einen Querverbinder für elektrische Geräte nach dem Oberbegriff des Anspruches 1.

Unter den Begriff elektrische Geräte sind auch andere Geräte mit elektrischen Leitern, Busmodule, Busbasismodule, Steckverbinder und ähnlich Geräte zu fassen.

Ein gattungsgemäßer Querverbinder ist aus der EP-A-1 347 535 bekannt.

Bei diesem Querverbinder ist nachteilig, daß er relativ kompliziert aufgebaut ist und daß er sich nicht dazu eignet, ein einfacher Weise auf mehr als zwei Anschlüsse erweitert zu werden.

Ein weiterer Querverbinder ist aus der EP 0 763 874 B1 bekannt.

Ein derartiger Querverbinder ist aus der EP 0 763 874 B1 bekannt. Dieser Querverbinder hat den Vorteil, dass die Kontaktierung der Stromschienen senkrecht zur Anreihrichtung mittels zweier flächig aufeinander liegenden Federkontakte erfolgt.

Der große Vorteil einer derartigen Ausgestaltung und Kontaktierung senkrecht zur Anreihrichtung der Reihenklemmen liegt dabei darin, dass wärmebedingte geometrische Veränderungen der Reihenklemmen und/oder der Stromschienen in unterschiedlichen Klimaten durch das vorhandene Spiel der Federkontakte in der Stromschiene auf einfache Weise kompensiert werden. Hervorzuheben ist auch der Vorteil der hohen Langzeitstabilität unter aggressiven atmosphärischen Umgebungsbedingungen sowie die erzielbare hohe Kontaktsicherheit.

Ein weiterer Vorteil liegt darin, dass Endlosquerverbindungen von bis zu 50 Polen realisiert werden können, die dann individuell ablängbar ist. Insbesondere durch das gegebene Spiel ist diese Ausgestaltung der Querverbinder mit sehr vielen Polen möglich.

Ein weiterer Vorteil liegt in der Möglichkeit des einfachen Herauslösens einzelner Pole von Hand durch vorkonfigurierte Sollbruchstellen. Hier wirkt es sich ebenfalls vorteilhaft aus, dass die Kontakte aus flächigen Streifen bestehen, die relativ dünn ausgestaltet werden müssen, so dass das Abtrennen an Sollbruchstellen auf einfachste Weise möglich ist.

Aus der DE 44 11 306 C1 ist dagegen ein massiver bauender Querbrücker bekannt, bei dem die Kontaktierung der Ausnehmung in der Stromschiene jeweils in Anreihrichtung der Reihenklemmen erfolgt. Nachteilig ist, dass hier Längenveränderungen, hervorgerufen durch verschiedene Klimate, quasi nicht ausgleichbar sind. Damit bietet sich diese Lösung nur für besonders kurze Querbrücker mit nur wenigen Anschlußsteckern an.

Die Erfindung hat die Aufgabe, die vorstehenden Probleme des Standes der Technik zu lösen. Insbesondere soll der erfindungsgemäße Querbrücker eine besonders sichere und langlebige Kontaktierung der Stromschienen ermöglichen und dennoch den Vorteil des Toleranzausgleiches bei einer Kontaktierung senkrecht zur Anreihrichtung der Reihenklemmen beibehalten.

Die Erfindung löst diese Aufgabe durch den Gegenstand des Anspruches 1.

Vorteilhafte Ausgestaltungen sind den Unteransprüchen zu entnehmen.

Damit realisiert die Erfindung eine sicherere Kontaktierung mit großer Federkraft und definierter Kontaktierung, die dennoch den Vorteil eines relativ großen möglichen Toleranzausgleichs beibehält. Dieser Toleranzausgleich kann sogar größer sein als nach dem Stand der Technik, wenn der Verdrehwinkel der beiden Kontaktstreifen bei ca. 90° liegt, so dass die beiden Kontaktstreifen mit ihren Seitenkanten die Innenkanten der Ausnehmung in der Stromschiene kontaktieren, was dazu führt, dass die Querbrücker gerade im Kontaktbereich in den Stromschienen besonders schmal bauen, was wiederum bedeutet, dass die Möglichkeit eines Verschiebens der Kontaktstreifen bzw. des Kontaktsteckers in der Ausnehmung der Stromschiene in der Anreihrichtung der Reihenklemmen besonders groß ist.

Nachfolgend wird die Erfindung anhand eines Ausführungsbeispiels unter Bezug auf die beigefügten Figuren näher beschrieben.

Es zeigt:
- Figur 1a: eine erste perspektivische Ansicht eines Querbrückers beim Eingriff in Stromschienenausnehmungen;
- Figur 1b: eine Ausschnittsvergrößerung des Eingriffsbereiches des Querbrückers aus Fig. 1a in eine Ausnehmung einer Stromschiene;
- Figur 2a: eine weitere perspektivische Ansicht eines Querbrückers vor dem Einstecken in die Ausnehmungen nebeneinander liegender Stromschienen;
- Figur 2b: Ausschnittsvergrößerungen eines Steckerbereiches des Querbrückers aus Figur 2a und
- Figur 3a und 3b: den Vorgang der Montage und Herstellung eines Querbrückers nach Art der Figur 1 und Figur 2 in zwei Schritten;
- Figur 4a: eine Seitenansicht eines Querbrückers; und
- Figur 4b: eine Ausschnittsvergrößerung eines Steckers des Querbrückers aus Figur 4a.

Figur 1a zeigt einen Querverbinder 1 für Reihenklemmen (hier nicht vollständig dargestellt), wobei diese hier jeweils nur durch nebeneinander liegende Stromschienen 2 angedeutet sind, in der Kontaktstellung bzw. in der Eingriffsstellung des Querverbinders 1 in Ausnehmungen 3 der Stromschienen 2.

Der Querverbinder weist einen kammartigen Aufbau mit einem Kammrücken 4 auf, von dem sich eine Mehrzahl nebeneinander liegender Kontaktstecker 5 weg erstreckt, die jeweils zum Eingriff in eine der Ausnehmungen 3 der nebeneinander liegenden Stromschiene 2 ausgelegt sind. Sowohl der Kammrücken 4 als auch die einzelnen Kontaktstecker 5 sind dabei je zweiteilig ausgebildet, d.h. der Kammrücken 4 besteht aus zwei aufeinander liegenden Kammstreifen 4a und 4b aus leitendem Material, an die jeweils eine Mehrzahl von Kontaktstreifen 5a, 5b angeformt ist, wobei die beiden Kammstreifen 4a und 4b ganz sowie auch die Kontaktstreifen 5a und 5b abschnittsweise direkt aufeinander liegen, um einen federnden Eingriff der Kontaktstecker 5 aus zwei Kontaktstreifen 5a und 5b in die Ausnehmungen 3 der Stromschiene 2 zu gewährleisten.

Die Kontaktstreifen 5a und 5b sind jeweils in sich verdreht ausgebildet. Der Bereich der Verdrehung der Kontaktstreifen ist dabei in dem Bereich der Kontaktstreifen 4a und 4b ausgebildet, die zum Eingriff in die Ausnehmungen 3 ausgelegt sind. Hierdurch ergibt sich eine sichere federnde Kontaktierung der Stromschienen 2 durch die Kontaktstecker 5 in den Ausnehmungen 3.

Nach Figur 1 bis 4 ist die Verdrehung in den Kontaktstreifen 5a und 5b bzw. im Kontaktstecker 5 als 90°-Drehung ausgebildet. Dieser Drehwinkel hat sich in der Praxis als besonders kontaktierungssicher und somit als funktional vorteilhaft herausgestellt.

Figur 1b zeigt deutlich, dass durch die 90°-Drehung im Bereich des Eingriffes des Kontaktsteckers 5 dieser im Bereich der Ausnehmung 3 der Stromschiene 2 eine Breite s aufweist, die deutlich kleiner ist als die Breite t der Ausnehmung. Damit erfolgt die Kontaktierung der Stromschienen in den Ausnehmungen jeweils senkrecht zur Haupterstreckungsrichtung X des Querbrückers (Richtung der Haupterstreckungsebene des Kammrückens).

Auf diese Weise wird einerseits eine sichere Kontaktierung gewährleistet, und sichergestellt, dass die einzelnen Kontaktstecker des Querbrückers mit einer günstigen Toleranz t-s in die Ausnehmung 3 der Stromschienen 2 eingreifen, so dass ein gewisser Spielraum zum Toleranzausgleich, beispielweise infolge von Materialausnehmung oder Schrumpfung besteht, die durch Temperaturschwankungen hervorgerufen werden.

Dies ist ein großer Vorteil gegenüber Lösungen, bei denen die Ausnehmungen 3 in der Haupterstreckungsebene x des Querbrückers kontaktiert werden, da hier kein Ausgleich möglich ist.

Denkbar ist prinzipiell aber auch ein anderer Drehwinkel als 90°, wobei Drehwinkeln zwischen 45° und 135° der Vorzug gegeben wird.

Als vorteilhaft hat sich ferner herausgestellt, wenn der Drehwinkel von Kontaktstecker 5 zu Kontaktstecker 5 variiert. Beispielsweise ist nach dem Ausführungsbeispiel in der Figur 1 und 4 vorgesehen, jeden zweiten Kontaktstecker 5 in eine erste Drehrichtung um 95° umzubiegen und die dazwischen liegenden übrigen Kontaktstecker 5 jeweils in entgegengesetztem Drehrichtungssinn ebenfalls um 90° zu verdrehen. Dieser unterschiedliche Drehwinkel verspricht ebenfalls eine besondere Kontaktsicherheit. Denkbar sind auch andere "Drehmuster". So ist es beispielsweise auch denkbar, jeweils zwei nebeneinander liegende Kontaktstecker 5 in eine Richtung um 90° und um einen anderen Drehwinkel zu verdrehen und dann die jeweils zwei nächsten Kontaktstecker 5 gemeinsam in die entgegengesetzte Drehrichtung. Wichtig ist, dass mit dem unterschiedlichen Drehsinn eine besonders sichere auch gegen Ermüdung und nachlassende Federkraft gut geschützte Querbrückeranordnung realisiert wird.

Figur 2b verdeutlicht, dass die Kontaktstreifen 5a und 5b der Kontaktstecker 5 infolge der Drehung im Bereich der freien Enden nur teilweise aneinanderliegen, derart, dass jeweils eine Querseite von einem der beiden Kontaktstreifen zur Kontaktierung an einer der beiden Innenkanten der Ausnehmung 3 ausgelegt ist, die quer zur Haupterstreckungsebene x bzw. zur anderen Ebene x der Stromschienen bzw. der zugehörigen Reihenklemmen liegen. Beim Eingriff in die Ausnehmungen werden die beiden Kontaktstreifen im Bereich der Ausnehmung 3 zusammengedrückt, so dass ein sicherer federnder Eingriff des Querbrückers 1 in die Stromschienen gewährleistet wird.

Figur 3 veranschaulicht die überraschende Möglichkeit, den Querbrücker 1 bei alternierenden Drehwinkeln aus zwei identischen aus Blech gestanzten und beim Stanzvorgang in sich gebogenen Streifen 6 und 7 zu fertigen, die sodann lediglich in sich verdreht aus der Position der Figur 3a in Position der Figur 3b zusammengesetzt werden und anschließend nur noch zusammengefügt werden müssen, um den Querbrücker zu realisieren. Trotz der überraschend wirksam federnden Geometrie im Bereich der Ausnehmung 3 der Stromschienen sind damit die Querbrücker besonders kostengünstig und einfach herstellbar.

### Bezugszeichen

- Querverbinder: 1
- Stromschiene: 2
- Ausnehmung: 3
- Kammrücken: 4
- Kammstreifen: 4a, 4b
- Kontaktstecker: 5
- Kontaktstreifen: 5a, 5b

## Patentansprüche

1. Querverbinder für elektrische Geräte wie Anschlussklemmen, Module, Steckverbinder und dergleichen, insbesondere für aneinanderreihbare Reihenklemmen, mit einem kammartigen Aufbau mit einem Kammrücken (4), an dem eine Mehrzahl von Kontaktsteckern (5) angeordnet ist, die je aus zwei leitenden Kontaktstreifen (5a, 5b) bestehen, welche in ihrer Montagestellung zumindest abschnittsweise direkt aufeinanderliegen und zum gemeinsamen federnden Eingriff in je eine Ausnehmung (3) je einer Stromschiene (2) der Anschlussklemmen und zu deren Kontaktierung ausgelegt sind, wobei die beiden aneinanderliegenden Kontaktstreifen (5a, 5b) in sich verdreht ausgebildet sind, **dadurch gekennzeichnet, daß** der Querverbinder (1) aus zwei identischen aus Blech gestanzten und beim Stanzvorgang in sich gebogenen Streifen (6, 7) gefertigt ist, die in sich verdreht zusammengesetzt sind.

2. Querverbinder nach Anspruch 1, **dadurch gekennzeichnet, dass** der Kammrükken (4) aus zwei aufeinanderliegenden Kammstreifen (4a, 4b) besteht, an die jeweils einer Mehrzahl der Kontaktstreifen (5a, 5b) angesetzt oder angeformt ist.

3. Querverbinder nach einem der vorstehenden Ansprüche, **dadurch gekennzeichnet, dass** die Kontaktstreifen (5a, 5b) jeweils in sich um 90° verdreht sind, so dass sie Ausnehmungen (3) in den zu kontaktierenden Stromschienen (2) der Reihenklemmen senkrecht zur Haupterstreckungsrichtung (x) bzw. zur Anreihrichtung der Anschlussklemmen federnd kontaktieren.

4. Querverbinder nach einem der vorstehenden Ansprüche, **dadurch gekennzeichnet, dass** der Drehwinkel zwischen 45° und 135° liegt.

5. Querverbinder nach einem der vorstehenden Ansprüche, **dadurch gekennzeichnet, dass** die Kontaktstecker (5) unterschiedliche Drehwinkel aufweisen.

6. Querverbinder nach einem der vorstehenden Ansprüche, **dadurch gekennzeichnet, dass** jeder zweite der Kontaktstecker (5) in eine ersten Drehrichtung in sich verdreht ist und dass jeder dazwischen liegende Kontaktstecker (5) jeweils in eine zweite Drehrichtung in sich verdreht.

## Claims

1. Cross connector for electrical devices such as connection terminals, modules, plugs and similar, particularly for terminal blocks which can be arranged in a row, having a comb-like structure with a comb ridge (4) on which a plurality of contact plugs (5) are arranged, each consisting of two conducting contact strips (5a, 5b) which lie in their assembly position at least in sections directly on top of each other and are designed for common resilient engagement in a respective recess (3) of a respective busbar (2) of the connection terminals and for contacting them, whereby the two contact strips (5a, 5b) lying on each other are formed so as to be twisted in themselves, **characterised in that** the cross connector (1) is produced from two identical strips (6, 7) stamped from sheet metal and bent in themselves during the stamping process (6, 7) which are put together twisted in themselves.

2. Cross connector according to claim 1, **characterised in that** the comb ridge (4) consists of two comb strips (4a, 4b) lying one of top of the other, on each of which a respective plurality of contact strips (5a, 5b) are arranged or formed.

3. Cross connector according to one of the preceding claims, **characterised in that** the contact strips (5a, 5b) are each twisted by 90° in themselves in such a way that they contact recesses (3) in the busbars (2) to be contacted of the terminal blocks perpendicularly to the main extension direction (x) or the row direction of the connection terminals.

4. Cross connector according to one of the preceding claims, **characterised in that** the angle of twist is between 45° and 135°.

5. Cross connector according to one of the preceding claims, **characterised in that** the contact plugs (5) have different angles of twist.

6. Cross connector according to one of the preceding claims, **characterised in that** every second contact plug (5) is twisted in a first twisting direction in itself and **in that** every intermediate contact plug (5) is twisted in a second twisting direction in itself.

## Revendications

1. Connecteur transversal pour appareils électriques tels que des bornes de connexion, des modules, des connecteurs enfichables et similaires, notamment pour des barrettes à bornes pouvant être alignées, comprenant une structure du type peigne dotée d'un dos de peigne (4), sur lequel sont disposées une pluralité de fiches de contact (5), qui sont respectivement constituées de deux bandes de contact conductrices (5a, 5b), lesquelles, dans leur position de montage, sont directement superposées au moins par sections et sont dimensionnées pour se mettre conjointement en prise de manière élastique dans respectivement un évidement (3) de respectivement une barre conductrice (2) des bornes de connexion et en vue de leur mise en contact, les deux bandes de contact (5a, 5b) superposées étant conçues en étant tordues en soi, **caractérisé en ce que** le connecteur transversal (1) est fabriqué à partir de deux bandes (6, 7) identiques découpées dans une tôle et fléchies en soi lors du processus de découpage, qui sont assemblées en étant tordues en soi.

2. Connecteur transversal selon la revendication 1, **caractérisé en ce que** le dos de peigne (4) est constitué de deux bandes de peigne (4a, 4b) superposées, sur lesquelles sont appliquées ou formées respectivement une pluralité de bandes de contact (5a, 5b).

3. Connecteur transversal selon l'une quelconque des revendications précédentes, **caractérisé en ce que** les bandes de contact (5a, 5b) sont tordues en soi respectivement sur 90°, de sorte qu'elles se mettent en contact de manière élastique avec des évidements (3) dans les barres conductrices (2) à mettre en contact des barrettes à bornes perpendiculairement à la direction d'extension principale (x) et/ou à la direction d'alignement des bornes de connexion.

4. Connecteur transversal selon l'une quelconque des revendications précédentes, **caractérisé en ce que** l'angle de rotation se situe entre 45° et 135°.

5. Connecteur transversal selon l'une quelconque des revendications précédentes, **caractérisé en ce que** les fiches de contact (5) présentent différents angles de rotation.

6. Connecteur transversal selon l'une quelconque des revendications précédentes, **caractérisé en ce qu'**une fiche de contact (5) sur deux est tordue en soi dans une première direction de rotation et **en ce que** chaque fiche de contact (5) située entre celles-ci est respectivement tordue en soi dans une seconde direction de rotation.
